# EUROPÄISCHE PATENTSCHRIFT

(11) **EP 1 143 556 B1**
(45) Veröffentlichungstag und Bekanntmachung des Hinweises auf die Patenterteilung: **29.10.2003**
(21) Anmeldenummer: 01108566.9
(22) Anmeldetag: 05.04.2001
(51) Int. Cl.: H01Q 1/28

(54) **Projektil mit Antenne für einen Satelliten-Navigationsempfänger**
Projectile with antenna for a satellite navigation receiver
Projectile avec antenne de réception de navigation par satellite

(30) Priorität: 07.04.2000 DE 10017329
(43) Veröffentlichungstag der Anmeldung: 10.10.2001
(73) Patentinhaber: Diehl Munitionssysteme GmbH & Co. KG, 90552 Röthenbach (DE)
(72) Erfinder: Koch, Volker, 90607 Rückersdorf (DE)
(74) Vertreter: Diehl Patentabteilung

(56) Entgegenhaltungen:
- EP-A- 0 840 393
- US-A- 3 943 520
- US-A- 4 305 078
- US-A- 6 098 547

## Beschreibung

Die Erfindung geht aus von einer Kombinationsantenne gemäß dem Oberbegriff des Anspruches 1.

Eine Antenne für den Einbau in das konische oder zylindrische Gehäuseteil eines Projektiles oder eines Wiedereintrittsflugkörpers ist in der US 4 305 078 A beschrieben. Se beruht auf einer dielektrischen Scheibe, deren Resonanzfrequenz mittels achsparalleler Kurzschlüsse zwischen ihren beiderseitigen elektrisch leitenden Kaschierungen induktiv beeinflußbar ist. Für mehrere Resonanzfrequenzen werden entsprechend viele solcher Scheiben, individuell abgestimmt, zu einem Sandwich gestapelt und elektrisch in Reihe geschaltet. Bei jeder der Scheiben handelt es sich um eine individuelle, rundum radial abstrahlende Schlitzantenne, weshalb auch eine solche mehrfache Antennengruppierung für einen auf die Bodenannäherung voraus ansprechenden Abstandszünder nicht verwendbar ist. Auch darf bezweifelt werden, daß es mit den wie dargestellt übereinstimmenden Abmessungen der Scheiben überhaupt möglich ist, größenordnungsmäßig so unterschiedliche Antennenfrequenzen wie für Navigationszwecke und für Zündradarzwecke zu realisieren.

Aus der DE 35 44 092 A1 sind GHz-Mehrbereichsantennen für kleine Suchköpfe in Projektilen bekannt, bei denen konzentrisch um eine Mittenachse gleichmäßig verteilt mindestens drei breitbandige Spiralantennen zum Empfang von Radarsignalen für das Abfangen von Radarbekämpfungs-Flugkörpern angeordnet sind; wobei im Zentrum der Spiralantennen mehrere Milimeterwellen-Antennen hinter einer dielektrischen Linse mit konstanter Dielektrizitätskonstante zusätzlich vorgesehen sind, um damit einen Dual-Mode-Suchkopf zu realisieren.

Aus der DE 24 08 578 C2 ist es als solches bekannt, aus einer quadratischen ebenen Leiterfläche und einer dazu parallelen leitenden Grundfläche eine Antennenstruktur für Abstrahlung oder Empfang elektromagnetischer Wellen im Mikrowellenspektrum zu erstellen, mit Anpassung auf eine mittlere Betriebswellenlänge mittels eines mittigen Einschnittes in mindestens eine der beiden Leiterflächenkanten in Richtung auf deren Mittelpunkt zu; wobei die Bandbreite dieser Antennenstruktur durch einen Einschnitt in mindestens eine Ecke der quadratischen Leiterflächen in Richtung ebenfalls zum Quadratmittelpunkt hin vergrößerbar ist.

Aus der US 3 943 520 A ist eine zum Einbau in eine konisch sich verjüngende Umgebung geeignete dielektrische Keilantenne mit kapazitiver Abstimmung der Einspeisung gegenüberliegend an ihrem Scheitelbereich bekannt.

Zur Leistungssteigerung einer Artillerierakete ist es aus der EP 0 840 393 A bekannt, auf der Außenmantelfläche des Raketenrumpfes ein dielektrisches Trägersubstrat für auf dessen Außenfläche gegeneinander versetzte und miteinander verkoppelte elektrisch leitende Flächen vorzusehen, die als Antennenstruktur für die Trägerfrequenz eines Navigationssatelliten ausgelegt sind.

So sehr sich eine derartige Mantelflächen-Antenne für die Aufnahme von Satelliten-Ortungsinformationen auch schon bewährt hat, weist sie doch den Nachteil auf, in Hinblick auf die mechanische Beanspruchung bei der Verbringung aus einem Rohr nicht problemlos ohne weiteres - insbesondere auch nachträglich noch - auf dem Projektil appliziert werden zu können.

Vorliegender Erfindung liegt die technische Problemstellung zugrunde, einen Annäherungszünder für ein Artillerieprojektil hinsichtlich seiner Antennenstruktur derart auszulegen, dass sie auch für Aufgaben der Satellitennavigation nutzbar und an der eingeführten Artilleriemunition problemlos nachrüstbar ist.

Diese Aufgabe ist ausweislich der Merkmalskombination des Hauptanspruches im wesentlichen dadurch gelöst, daß die unter der Ogive des Annäherungszünders gelegene Antenne in als solcher bekannter Weise als dielektrische Scheibe ausgebildet und auf eine Radarfrequenz abgestimmt ist, die zugleich der dritten Oberwelle des Trägers eines Systems von Navigationssatelliten ist.

Die Spitze eines modernen Artillerieprojektils enthält gewöhnlich in Flugrichtung hinter einer konzentrisch angeordneten Programmierspule einen Schaltungsmodul mit wenigstens einem Signalprozessor für die Auswerteelektronik, und dahinter Sicherungs- und Zündeinrichtungen. Da die Spitze mit dem Rumpf des Projektils verschraubt ist, um sie erst im Einsatzfall aufzubringen, ist sie auch unproblematisch austauschbar. Es erweist sich, daß in dem sich nach vorne hin verjüngenden Innenraum der Spitze ist unmittelbar vor der Spule noch Freiraum zum zusätzlichen Einbau der Trägerscheibe für die Antennenstruktur des Navigationsempfängers ist Der Empfänger selbst, also die Signalverarbeitung zum Gewinnen und Auswerten der Satelliten-Navigationsinformation kann in den hinter der Spule gelegenen Modul einbezogen werden.

Die Antennenstruktur, also die Geometrie der elektrisch leitenden Flächen auf den beiden Seiten der dielektrischen Trägerscheibe, ist vorzugsweise in Bezug auf die Rotationsachse des Projektils so ausgelegt, daß sich ein punktsymmetrisches Antennendiagramm einstellt, um rotationsabhängige Störeinflüsse wie insbesondere Amplitudenmodulationen der Empfangssignale möglichst zu vermeiden.

Problematisch kann die Absicht einer Verlagerung der Navigations-Empfangsantenne von der Mantelfläche des Projektils ins Innere der Projektilspitze allerdings insofern werden, als die Spitze bei einem modernen Artilleriezünder wie im Falle des eingeführten Multifunktionszünders DM74 vor der Programmierspule schon mit einer koaxial stehenden Dipol- oder Helix-Radarantenne für das Abstands-Zündkriterium ausgestattet ist, was räumliche und elektrische Einschränkungen in den Antennenfunktionen zu Folge hat. Gemäß einer Weiterbildung vorliegender Erfindung wird dieses Problem aber dadurch beherrscht, daß die Navigationsantenne für die dritte Oberwelle der Satelliten-Trägerfrequenz und damit für die Größenordnung der Trägerfrequenz eines üblichen Radar-Entfernungsmessers ausgelegt wird. Dann erübrigt sich die zusätzliche Radar-Dipolantenne, und die flachzylindrisch-scheibenförmige Antennenstruktur dient beiden Systemen (Navigationsempfänger und Entfernungsradar) als Antennensystem. Nun ist es allerdings zweckmäßig, zur Vermeidung wechselseitiger Störungen eine Entkoppelung vorzunehmen, die am einfachsten dadurch erfolgt, daß der Navigationsempfänger und das Radar nicht gleichzeitig betrieben werden. Das ist unproblematisch realisierbar, weil die Satellitennavigation lediglich für die Bahnvermessung (zur Bahnkorrektur) benötigt wird, während das Radar erst anschließend, nach Ankunft über dem Zielgebiet beim Abstieg zur Abstandsauslösung über Grund arbeiten muß.

So ist bei hohem Integrationsgrad über eine Frequenzkopplung der GPS-Empfang in einem Radarannäherungszünder ermöglicht, ohne daß Raum für getrennte Antennen benötigt wird, also auf engstem Raum mit derselben Antenne die Navigationsinformation und das Radarecho gewinnbar.

Zusätzliche Weiterbildungen und weitere Vorteile der Erfindung ergeben sich aus den weiteren Ansprüchen und aus nachstehender Beschreibung eines in der Zeichnung unter Beschränkung auf das Funktionswesentliche nicht ganz maßstabsgerecht skizzierten prinzipiellen Realisierungsbeispiels für die erfindungsgemäße Lösung. In der Zeichnung zeigt:
- Fig.1: den Einbau einer kombinierten Navigations- und Radar-Antenne vor der Programmierspule eines modernen Artilleriezünders und
- Fig. 2: im vereinfachten Blockschaltbild das Prinzip der erfindungsgemäßen Entkopplung zwischen Navigationsempfänger und Abstandsradar durch versetzten gegenseitigen Betrieb.

Die in Fig. 1 in abgebrochener Darstellung und teilweise im Achsial-Längsschnitt skizzierte Spitze 11 eines Artillerie-Projektiles 12 trägt vor ihrem metallischen Gehäuse 13 eine ballistische Haube 14 in Form eines für Hochfrequenz durchlässigen Kunststoff-Radom aus thermoplastischem Werkstoff wie Teflon. Die Ebene der Teilungsfuge zwischen Gehäuse 13 und Haube 14 wird vom Schaltungsmodul 15 für verschiedene Signalverarbeitungsaufgaben durchragt, der in Projektil-Flugrichtung vor sich unter der Radom-Haube 14 eine großflächige Programmierspule 16 für die Zündfunktion des Schaltungsmodus 15 trägt. Im hohlkegelförmigen Innenraum der Haube 14 vor der Programmierspule 16 ist an sich die Dipol- oder Helixstruktur der Sende-Empfangs-Antenne 17 eines Abstands-Radar 18 (Fig. 2) angeordnet. Diese Radarantenne 17 ist nun aber als Dualmode-Planarantenne konzentrisch vor der Programmierspule 16 ausgebildet, da sie zugleich als Empfangsantenne 19 eines Satelliten-Navigationsempfängers 20 dient. Die Radar-Antenne 17 und die Navigations-Antenne 19 sind also zu einer Kombinationsantenne 21 auf einer etwa 2,5 mm dicken Scheibe (bei etwa zehnfachem Durchmesser) zusammengefaßt, deren Kaschierung auf Resonanz bei der zwischen 4 GHz und 5 GHz liegenden Radarfrequenz im C-Band abgestimmt ist. Damit ist sie zugleich auf die dritte Harmonische der bei 1,5 MHz liegenden L1-Trägerfrequenz der Satellitennavigation abgestimmt, so daß die Kombinationsantenne 21 gleichzeitig sowohl für den Betrieb des Radars 18 sowie auch für den Betrieb des Navigationsempfängers 20 optimiert ist.

Die Kombinationsantenne 21 ist als dielektrische Flachantenne aufgebaut, die auf den beiden einander gegenüberliegenden Oberflächen einer beispielsweise kreisscheibenförmigen dielektrischen Trägerscheibe 22 (in der Zeichnung zur Veranschaulichung übertrieben dick skizziert) elektrisch leitende Flächenstrukturen trägt, die beispielsweise aus einer ursprünglich flächendeckenden Kaschierung herausgeätzt sind. Die Scheiben-Kaschierung besteht aus einer vorderseitigen Fläche 24.1 und einer in allen Richtungen über ihre Begrenzung hinausgehenden rückseitigen Fläche 24.2. Für die Ausbildung einer zur Geschoßachse 23 symmetrischen Antennencharakteristik ist die Trägerscheibe 22 konzentrisch quer zur Achse 23 vor der Programmierspule 16 gehaltert.

Um den Betrieb des Abstandsradars 18 für die Zündauslösung und des Navigationsempfängers 20 für die Bahnkorrektur von einander zu entkoppeln, speist die Kombinationsantenne 21 entweder das Radar 18 oder den Navigationsempfänger 20, aber nicht beide gleichzeitig, was in Fig.2 durch einen Umschalter 25 symbolisiert ist, der im Interesse möglichst geringen Signalverlustes vorzugsweise als PIN-Diodenschalter realisiert ist. Diese Umschaltung erfolgt aus einer Steuerstufe 26 nach Maßgabe der über die induktive Schnittstelle an der Spule 16 vorgegebenen Programmierung des Einsatzes des Radarbetriebes erst in der Schlußphase der Mission, also nach vorgebbarer Mindestflugzeit. Bis zum Einsatz des Radarbetriebes, also auf der Verbringungsflugbahn, wird dagegen der Navigationsempfänger 20 an die Kombinationsantenne 21 angeschlossen, um die aktuelle Flugbahn mit Hilfe der Satellitennavigation aufnehmen oder erforderlichenfalls korrigieren zu können.

Das erfindungsgemäß ausgestattete Projektil 12 trägt also in seiner austauschbaren Spitze 11 unter ihrer ballistischen Radom-Haube 14 eine einfach integrierbare Kombinationsantenne 21 mit hemisphärischer Sicht in Flugrichtung voraus, deren Abstimmung sowohl der Grundfrequenz des Radars 17 eines Abstandszünders wie auch der dritten Oberwelle der Trägerfrequenz eines Satelliten-Navigationsempfängers 20 entspricht, so daß über diese eine Kombinationsantenne 21 beide Systeme auf engstem Raum betrieben werden können. Zur Entkopplung ist vorgesehen, daß das Abstandsradar 18 erst in Betrieb genommen wird, wenn der Navigationsempfänger 20 abgeschaltet ist, weil das Projektil 12 auf seiner korrigierten Flugbahn über dem Zielgebiet angekommen ist.

## Patentansprüche

1. Artillerieprojektil-Zünder mit einer Radar-Antenne (17) für eine Abstands-Zündauslösung unter seiner Radom-Haube (14),
**dadurch gekennzeichnet,**
**daß** er mit einer Kombinationsantenne (21) aus Radar-Antenne (17) und Navigations-Antenne (19) in Form einer konzentrisch und quer zu seiner Längsachse (23) angeordneten dielektrischen Trägerscheibe (22) ausgestattet ist, die beidseitig mit elektrisch leitenden Flächen (24) belegt ist, wobei für hemisphärische Sicht der zur Achse (23) symmetrischen Antennencharakteristik in Flugrichtung voraus die rückseitige Fläche (24.2) in allen Richtungen über die Begrenzung der vorderseitigen Fläche (24.1) hinaus geht und die Flächen (24) auf eine Radarfrequenz abgestimmt sind, die bei der dritten Harmonischen einer Trägerfrequenz der Satellitennavigation liegt, mit Anschluß dieser Kombinationsantenne (21) sowohl an einen Navigationsempfänger (20) für eine Bahnkorrektur wie auch an ein Abstandsradar (18) für eine Zündauslösung über Grund beim Abstieg ins Zielgebiet.

2. Zünder nach Anspruch 1,
**dadurch gekennzeichnet,**
**dass** seine Kombinationsantenne (21) über einen Umschalter (25) wahlweise an den Navigationsempfänger (20) oder aber an das Abstandsradar (18) anschaltbar ist.

3. Zünder nach Anspruch 2,
**dadurch gekennzeichnet,**
**dass** seine Kombinationsantenne (21) erst in der Schlussphase der Mission vom Navigationsempfänger (20) auf das Abstandsradar (18) umgeschaltet wird.

4. Zünder nach einem der vorangehenden Ansprüche,
**dadurch gekennzeichnet,**
**dass** seine Kombinationsantenne (21) in Flugrichtung vor einer Zünder-Programmierspule (16) angeordnet ist.

5. Zünder nach Anspruch 4,
**dadurch gekennzeichnet,**
**dass** ein Umschalter (25), für den Betrieb seiner Kombinationsantenne (21) zunächst am Navigationsempfänger (20) und schließlich am Abstandsradar (18), einer Steuerstufe (26) nachgeschaltet ist, die über die Programmierspule (16) auf unterschiedlichen Zeitpunkt des Einsatzes des Radarbetriebes programmierbar ist.

## Claims

1. Fuse for an artillery projectile, said fuse having a radar antenna (17), disposed underneath a radome hood (14), for triggering detonation within a preset distance of the target,
**characterized in that**
said artillery fuse is fitted with a combination antenna (21), consisting of radar antenna (17) and navigation antenna (19), in the form of a dielectric carrier plate (22) disposed concentrically and perpendicular to the longitudinal axis (23) of said fuse, the carrier plate (22) being provided on both sides with electrically conductive surfaces (24), in which case, for hemispherical viewing, forward in direction of flight, of the antenna characteristics which are symmetrical to the axis (23), the rear-end face (24.2) extends in all directions beyond the boundary of the front-end face (24.1) and the surfaces (24) are tuned to a radar frequency which lies at the third harmonic of a carrier frequency of satellite navigation, with connection of this combination antenna (21) both to a navigation receiver (20) for correction of the trajectory and to a proximity radar (18) for triggering detonation above ground on descent into the target area.

2. Fuse according to Claim 1,
**characterized in that**
its combination antenna (21) can optionally be connected via a changeover switch (25) to the navigation receiver (20) or else to the proximity radar (18).

3. Fuse according to Claim 2,
**characterized in that**
its combination antenna (21) is only switched over from the navigation receiver (20) to the proximity radar (18) in the final phase of the mission.

4. Fuse according to one of the preceding claims,
**characterized in that**
its combination antenna (21) is disposed, in direction of flight, in front of a fuse-programming coil (16).

5. Fuse according to Claim 4,
**characterized in that**
a changeover switch (25), for operation of its combination antenna (21) initially by way of the navigation receiver (20) and finally by way of the proximity radar (18), is connected downstream of a control stage (26), which can be programmed via the programming coil (16) to vary the timing in respect of using the radar operation.

## Revendications

1. Allumeur pour projectile d'artillerie, avec une antenne radar (17) pour un déclenchement d'allumage à distance sous son capot de radôme (14), **caractérisé en ce qu'**il est équipé d'une antenne combinée (21), constituée d'une antenne radar (17) et d'une antenne de navigation (19), sous forme d'un disque porteur diélectrique (22) disposé concentriquement et perpendiculairement à son axe longitudinal (23), qui est recouvert sur ses deux faces de surfaces (24) électriquement conductrices, la surface (24.2) de la face arrière dépassant dans toutes les directions au-delà des limites de la surface avant (24.1) pour une vue hémisphérique de la caractéristique d'antenne symétrique par rapport à l'axe (23) dans le sens du vol, et les surfaces (24) étant accordées sur une fréquence radar qui se situe au troisième harmonique d'une fréquence porteuse de la navigation satellite, avec raccordement de cette antenne combinée (21) aussi bien à une récepteur de navigation (20) pour une correction de trajectoire qu'à une radar de proximité (18) pour un déclenchement de l'allumage au-dessus du sol lors du piqué dans la zone de cible.

2. Allumeur selon la revendication 1, **caractérisé en ce que** son antenne combinée (21) peut être connecté au moyen d'un commutateur (25), au choix au récepteur de navigation (20) ou bien au radar de proximité (18).

3. Allumeur selon la revendication 2, **caractérisé en ce que** son antenne combinée (21) ne peut être commutée du récepteur de navigation (20) sur le radar de proximité (18) que lors de la phase terminale de la mission.

4. Allumeur selon l'une des revendications précédentes, **caractérisé en ce que** son antenne combinée (21) est disposée devant une bobine de programmation d'allumeur (16) dans le sens du vol.

5. Allumeur selon la revendication 4, **caractérisé en ce qu'**un commutateur (25) est monté, pour le fonctionnement de son antenne combinée (21) d'abord sur le récepteur de navigation et ensuite sur le radar de proximité, en aval d'un étage de commande (26) qui peut être programmé au moyen de la bobine de programmation (16) pour différents moments de la mise en oeuvre du fonctionnement radar.
